# EUROPÄISCHE PATENTSCHRIFT

(11) **EP 2 742 521 B1**
(45) Veröffentlichungstag und Bekanntmachung des Hinweises auf die Patenterteilung: **15.11.2017**
(21) Anmeldenummer: 12769947.8
(22) Anmeldetag: 05.09.2012
(51) Int. Cl.: H01H 33/70, H01H 33/91, H01H 9/52, H01H 3/60, H01H 33/88

(54) **LEISTUNGSSCHALTERUNTERBRECHEREINHEIT**
CIRCUIT BREAKER UNIT
UNITÉ D'INTERRUPTION DE SECTIONNEUR DE PUISSANCE

(30) Priorität: 28.09.2011 DE 102011083594
(43) Veröffentlichungstag der Anmeldung: 18.06.2014
(73) Patentinhaber: Siemens Aktiengesellschaft, 80333 München (DE)
(72) Erfinder: CERNAT, Radu-Marian, 10585 Berlin (DE); LEHMANN, Volker, 14929 Treuenbrietzen (DE); NOWAKOWSKI, Andrzej, 13407 Berlin (DE)
(86) Internationale Anmeldenummer: PCT/EP2012/067263
(87) Internationale Veröffentlichungsnummer: WO 2013/045235

(56) Entgegenhaltungen:
- EP-A1- 1 605 485
- EP-A1- 1 768 150
- EP-A2- 0 075 668
- DE-A1- 3 009 504
- DE-A1-102009 057 703

## Beschreibung

Die Erfindung betrifft eine Anordnung aufweisend eine Leistungsschalterunterbrechereinheit mit einer zwischen einem ersten und einem zweiten Lichtbogenkontaktstück angeordneten Schaltstrecke und einem die Schaltstrecke mit einer Umgebung der Leistungsschalterunterbrechereinheit verbindenden Schaltgaskanal, in dessen Verlauf eine einen Strömungswiderstand des Schaltgaskanals vergrößernde Barriere angeordnet ist, wobei eine erste und eine zweite Barriere innerhalb des Schaltgaskanals aufeinander folgend voneinander beabstandet angeordnet sind, wobei zwischen einem von einem zweiten Rohrabschnitt umgriffenen ersten Rohrabschnitt und dem zweiten Rohrabschnitt zumindest eine der Barrieren angeordnet ist.

Eine Anordnung ist beispielsweise aus der europäischen Patentschrift EP 1 105 898 B1 bekannt. Dort ist eine Leistungsschalterunterbrechereinheit beschrieben, welche ein erstes und ein zweites Lichtbogenkontaktstück aufweist. Zwischen den beiden Lichtbogenkontaktstücken ist eine Schaltstrecke angeordnet. Die Schaltstrecke ist über einen Schaltgaskanal mit einer Umgebung der Leistungsschalterunterbrechereinheit verbunden. Im Verlauf des Schaltgaskanals ist bei der bekannten Konstruktion die Anordnung eine Kühleinrichtung vorgesehen, welche Durchtrittsöffnungen für Schaltgase aufweist. Durch die Kühleinrichtung soll die Temperatur eines hindurchströmenden Schaltgases beeinflusst werden. Diese Kühleinrichtung wirkt dabei als Barriere, welche den Strömungswiderstand im Schaltgaskanal erhöht. Die bekannte Kühleinrichtung ist rohrförmig ausgebildet und weist Durchtrittsöffnungen für das Schaltgas in radiale Richtungen auf. Eine derartige Konstruktion gestattet es, große Schaltgasmengen innerhalb kurzer Zeitintervalle durch die Kühleinrichtungen hindurchtreten zu lassen. Um eine ausreichende Kühlleistung auch für große Schaltgasmengen zu gewährleisten, ist die Kühleinrichtung entsprechend großvolumig, insbesondere in axialer Richtung, auszuführen.

Aus der Europäischen Patentanmeldung EP 0 075 668 A2 ist bekannt, in einen Schaltgaskanal Barrieren in Form von Zungen anzuordnen, welche einseitig gehalten innenmantelseitig innerhalb eines Rohres angeordnet sind. Aus der Europäischen Patentanmeldung EP 1 768 150 A1 geht eine Leistungsschalterunterbrechereinheit hervor, welche innerhalb eines Schaltgaskanales eine erste sowie eine zweite Barriere aufweist. Die Barrieren sind in Abströmrichtung beabstandet zueinander angeordnet, wobei diese derart ausgerichtet sind, dass ein mehrfaches Umlenken der Strömung innerhalb des Schaltgaskanales erzwungen ist. Weiterhin ist aus der Offenlegungsschrift DE 30 09 504 eine Leistungsschalterunterbrechereinheit bekannt, welche in einem Schaltgaskanal Kühlflächen aufweist. Insbesondere bei der Verwendung von gewellten bzw. gefalteten Blechen zur Ausbildung von Kühlflächen ist mit zunehmenden Strömungsgeschwindigkeiten bzw. zunehmenden Schaltgasvolumina eine Vibration bzw. Relativbewegung der Kühlflächen gegenüber den den Schaltgaskanal begrenzenden Hohlzylindern zu befürchten.

Somit ergibt sich als Aufgabe der Erfindung, eine Anordnung mit einer Leistungsschalterunterbrechereinheit anzugeben, welche bei einem effizienten Beeinflussen des Schaltgases eine mechanisch stabile Gestalt aufweist.

Erfindungsgemäß wird die Aufgabe bei einer Anordnung der eingangs genannten Art dadurch gelöst, dass die zumindest eine Barriere mit zumindest einem, insbesondere beiden Rohrabschnitten winkelstarr verbunden ist, so dass die Rohrabschnitte relativ zueinander fixiert sind.

Die Verwendung mehrerer Barrieren ermöglicht es innerhalb des Schaltgaskanals verschiedene Abschnitte auszubilden, in welchen aufeinanderfolgend ein Rückstauen von Schaltgas im Verlauf des Schaltgaskanals ermöglicht ist. So kann beispielsweise vorgesehen sein, dass an der ersten und der zweiten Barriere unterschiedliche Beeinflussungen des Strömungswiderstandes des Schaltgaskanals erfolgen, so dass voneinander abweichende Stauungen des Schaltgases an der ersten und der zweiten Barriere entstehen. Somit kann im Verlauf des Schaltgaskanals ein Wechsel von Strömungswiderstandserhöhungen und Strömungswiderstandsreduzierungen bewirkt werden. Durch diese aufeinander folgenden Stauabschnitte, welche von dem Schaltgas zu durchlaufen sind, kann das Schaltgas in verbesserter Weise abgebremst bzw. auch gezielt wieder beschleunigt werden. Sieht man nunmehr die Anordnung zumindest einer der Barrieren innerhalb eines Überlappungsbereiches zweier Rohrabschnitte vor, so wird ein Rückstauen des Schaltgases in einem ringförmigen Querschnitt des Schaltgaskanals erzwungen. Durch eine Überlappung der Rohrabschnitte ist es möglich, ein geschichtetes Strömen des Schaltgases zu fördern. Damit kann die Schaltgasströmung möglichst laminar formiert werden, so dass einerseits ein verwirbelungsarmes Einleiten des Schaltgases in den Schaltgaskanal erfolgt, andererseits jedoch gezielt an den Barrieren ein Aufstauen und Verwirbeln des Schaltgases hervorgerufen wird, um darauf folgend wieder ein laminares Strömen zu befördern.

Wird die Barriere dazu genutzt, die beiden Rohrabschnitte relativ zueinander festzulegen, so kann die Barriere zum einen einem Rückstauen von Schaltgas im Verlauf des Schaltgaskanals dienen, zum anderen kann die Barriere ein mechanisch tragender Bestandteil der Leistungsschalterunterbrechereinheit sein, um den Schaltgaskanal kompakt auszubilden. Die Barriere kann so dazu dienen, die beiden Rohrabschnitte voneinander zu beabstanden, so dass eine definierte Ausbildung des Schaltgaskanals erfolgt. Weiter kann die Barriere mit zumindest einem, insbesondere beiden Rohrabschnitten winkelstarr verbunden sein, so dass die Rohrabschnitte relativ zueinander fixiert sind. Die Barriere kann als Tragelement der Leistungsschalterunterbrechereinheit fungieren.

Beispielsweise kann durch ein teilweises Überlappen der Rohre ein Umlenken (ggf. auch mehrfach) des Schaltgases um 180° erfolgen, so dass ein Wechsel des Richtungssinnes des strömenden Schaltgases längs des Schaltgaskanals hervorgerufen wird. So kann beispielsweise vorgesehen sein, dass die Rohrabschnitte konzentrisch zueinander angeordnet sind, wobei ein Einströmen von Schaltgas zentrisch in einen innen liegendem Rohrabschnitt in axialer Richtung erfolgt und nach einem Umlenken in radiale Richtungen und dann begrenzt durch einen umgreifenden Rohrabschnitt das Schaltgas wiederum in einer axialen Richtung strömt. So ist durch ein Ineinanderschachteln verschiedener Rohrabschnitte ein sogenanntes Mäandrieren des Schaltgaskanals erzwungen. Das Mäandrieren kann dabei derart erfolgen, dass zusätzlich im Verlauf des Schaltgaskanals mit zunehmender Distanz von der Schaltstrecke kontinuierlich oder sprungartig der Querschnitt des Schaltgaskanals vergrößert wird. Insbesondere bei einem Ineinanderschachteln sowie einem koaxialen Anordnen der Rohrabschnitte kann dies durch die Vergrößerung der Querschnitte der/des umgreifenden Rohrabschnitte(s) in einfacher Weise vorgenommen werden.

Die beiden Rohrabschnitte können einander beispielsweise auf ihrer gesamten Länge umgreifen. Für ein radiales Umlenken können mantelseitig, bevorzugt endseitig, in dem umgriffenen Rohrabschnitt Öffnungen angeordnet sein. Es kann jedoch auch vorgesehen sein, dass die Rohrabschnitte einander lediglich teilweise überlappen. Bei einem teilweisen Überlappen ist es möglich, im Bereich eines freien Endes des ersten Rohrabschnitts diesen von dem zweiten Rohrabschnitt zu umgreifen, um ein radiales Umlenken des Schaltgases vorzunehmen. So kann beispielsweise vorgesehen sein, dass ein erster Rohrabschnitt frei in einen zweiten hineinragt und von dem zweiten Rohrabschnitt umgriffen ist, wobei das freie Ende des in den zweiten Rohrabschnitt hineinragenden ersten Rohrabschnittes beabstandet zu einer Prallwand angeordnet ist. Das Schaltgas kann aus dem freien Ende des ersten, in den zweiten Rohrabschnitt hineinragenden Rohrabschnitts gegen die Prallwand strömen, wird dort in radialer Richtung umgelenkt und in einen durch Überlappung der beiden Rohrabschnitte gebildeten Abschnitt des Schaltkanals mit ringförmigem Querschnitt (unter Wechsel des Richtungssinns der Schaltgasströmung) umgelenkt.

Dabei kann vorteilhafterweise vorgesehen sein, dass der Schaltgaskanal zwischen den beiden Rohrabschnitten einen ringförmigen Querschnitt aufweist, wobei der Schaltgaskanal innerhalb des ersten Rohrabschnittes und innerhalb des ringförmigen Querschnitts auf dem Weg von der Schaltstrecke zu einer Schaltgasausströmöffnung mit entgegengesetztem Richtungssinn vom Schaltgas durchströmbar ist.

Durch ein Überlappen der beiden Rohrabschnitte ist es möglich, einen Schaltgaskanal sowohl zentrisch durch den ersten Rohrabschnitt zu begrenzen, als auch in dem Überlappungsbereich der beiden Rohrabschnitte zueinander mit einem ringförmigen Querschnitt auszuformen. Durch ein Umlenken in radiale Richtungen kann im Übergang von dem zentrischen zylindrischen Abschnitt des Schaltgaskanals, welcher durch den ersten Rohrabschnitt begrenzt ist, in einen ringförmigen Abschnitt des Schaltgaskanals, welcher zwischen den ersten und dem zweiten Rohrabschnitt begrenzt ist, vorgenommen sein.

Vorteilhafterweise sollte dabei vorgesehen sein, dass der Schaltgaskanal einen möglichst rotationssymmetrischen Querschnitt aufweist. So können beispielsweise Rohrabschnitte verwendet werden, welche kreisförmige Konturen aufweisen, so dass der ringförmige Querschnitt vorzugsweise kreisringförmig ausgebildet ist. Eine derartige rotationssymmetrische Struktur ist dielektrisch günstig geformt und auch strömungsgünstig ausgestaltet. Nutzt man nunmehr eine Abfolge einander azimutal umgreifender Rohrabschnitte zur Ausbildung eines Abschnitts des Schaltgaskanals, so ist die Möglichkeit gegeben, das Schaltgas um 180° umzulenken und mit entgegengesetztem Richtungssinn entlang einer Längsachse, also mehrfach längs eines axial begrenzten Bereiches, entlang strömen zu lassen. Aufeinander folgende Rohrabschnitte mit verschiedenen ringförmigen Querschnitten können einander umgreifen, wobei ein einmaliges, insbesondere ein mehrmaliges, Umlenken des Schaltgases um 180° erfolgen sollte.

Eine weitere vorteilhafte Ausgestaltung kann vorsehen, dass zumindest eine der Barrieren ein Lochblech aufweist.

Ein Lochblech ist ein Körper, welcher mehrere Durchtrittsöffnungen aufweist, die dem Lochblech eine gitterartige Struktur verleihen. Dadurch ist die Möglichkeit gegeben, ein Schaltgas durch die Durchtrittsöffnungen hindurchtreten zu lassen und gleichzeitig über die zwischen den Durchtrittsöffnungen verbleibenden Stege des Lochbleches eine mechanische Stabilisierung zwischen den Rohrabschnitten zu bewirken. Durch den Verbund der Rohrabschnitte untereinander über eine innerhalb eines Überlappungsabschnittes der beiden Rohrabschnitte befindlichen Barriere kann innerhalb des Verlaufes des Schaltgaskanals ein im Strömungswiderstand erhöhter Bereich gebildet werden und wobei durch die Wahl der Ausgestaltung des Lochbleches dessen Strömungswiderstandbeeinflussung gezielt eingestellt werden kann. Weiterhin kann die Barriere über ihre strömungswiderstandsbeeinflussende Funktion hinaus auch eine tragende Rolle innerhalb der Leistungsschalterunterbrechereinheit ausfüllen, um einen mechanisch stabilen winkelstarren Verbund der Rohrabschnitte untereinander zu gewährleisten. In äquivalenter Weise können statt eines Lochbleches auch Gitter oder ähnliche Vorrichtungen Verwendung finden.

Weiterhin kann vorteilhafterweise vorgesehen sein, dass in einem Abschnitt des Schaltgaskanals mit ringförmigem Querschnitt zumindest eine Ringscheibe aus Lochblech als Barriere eingesetzt ist.

Eine Ringscheibe aus einem Lochblech kann in einfacher Weise gefertigt werden und passgenau in einen Abschnitt des Schaltgaskanals mit ringförmigem Querschnitt zwischen erstem und zweitem Rohrabschnitt eingesetzt werden. So ist es beispielsweise möglich, am äußeren Umfang der Ringscheibe den zweiten Rohrabschnitt bündig anliegen zu lassen, wohingegen am inneren Umfang der Ringscheibe der erste Rohrabschnitt bündig anliegt. Somit sind kreisförmig in sich geschlossen umlaufende Anlageflächen sowohl für den ersten als auch für den zweiten Rohrabschnitt gegeben, über welche auch eine winkelstarre Verbindung zwischen den Rohrabschnitten untereinander ermöglich ist. Eine ebene Ringscheibe sollte vorzugsweise quer insbesondere lotrecht zur Strömungsrichtung (Längsachse) des Schaltgases innerhalb des Schaltgaskanals ausgerichtet sein. Somit ist die Möglichkeit gegeben, die Durchtrittsöffnungen des Lochbleches möglichst lotrecht von dem Schaltgas anströmen und von diesem durchströmen zu lassen.

Eine weitere vorteilhafte Ausgestaltung kann vorsehen, dass der erste und der zweite Rohrabschnitt von einem dritten Rohrabschnitt umgriffen sind, so dass zwei Abschnitte mit ringförmigen Querschnitten im Verlauf des Schaltgaskanals gebildet sind, in welchen jeweils zumindest eine Barriere angeordnet ist.

Die Verwendung eines dritten Rohrabschnitts ermöglicht es, den Schaltgaskanal zwischen drei Rohrabschnitten, die im Wesentlichen koaxial zueinander ausgerichtet sind und einander umgreifen, verlaufen zu lassen, so dass ein zumindest zweimaliges Umlenken von Schaltgas um 180° im Verlauf des Schaltgaskanals ermöglicht ist. Entsprechend kann in jedem der Abschnitte des Schaltgaskanals, der einen ringförmigen Querschnitt aufweist, die Anordnung einer Barriere vorgesehen sein. Vorteilhafterweise können auch mehrere Barrieren in einem Abschnitt mit annähernd gleichem ringförmigen Querschnitt angeordnet sein. Damit ist eine schalenförmige Anordnung der einzelnen Rohrabschnitte zueinander gegeben, wobei zwischen den einzelnen Schalen eine Distanz zur Ausbildung des Schaltgaskanals verbleibt, so dass in radialer Abfolge Abschnitte desselben Schaltgaskanals einander umgreifen. Entsprechend kann die Anzahl der Rohrabschnitte variieren, so dass eine nahezu beliebige Verlängerung des Schaltgaskanals bei einer radialen Vergrößerung der Ausdehnung ermöglicht ist, wobei die axiale Erstreckung nahezu konstant bleibt.

Eine weitere vorteilhafte Ausgestaltung kann vorsehen, dass die Leistungsschalterunterbrechereinheit von einem Kapselungsgehäuse umgeben ist.

Die Leistungsschalterunterbrechereinheit ist Teil der Anordnung, wobei die Anordnung weiterhin ein Kapselungsgehäuse aufweisen kann. Das Kapselungsgehäuse kann die Leistungsschalterunterbrechereinheit vollständig umgeben, so dass die Leistungsschalterunterbrechereinheit durch das Kapselungsgehäuse vollständig umschlossen ist. Das Kapselungsgehäuse kann dabei derart ausgebildet sein, dass eine hermetische Abgrenzung der unmittelbaren Umgebung des Leistungsschalterunterbrechereinheit von der das Kapselungsgehäuse umgebenden Umgebung ermöglich ist. Das Kapselungsgehäuse kann als Druckbehälter ausgeformt sein. Damit ist es möglich, das Kapselungsgehäuse mit einem Isolierfluid, beispielsweise einem Druckgas, zu befüllen, um ein elektrisches Isolieren elektrisch aktiver Teile der Leistungsschalterunterbrechereinheit sicherzustellen. Die Leistungsschalterunterbrechereinheit kann beispielsweise an dem Kapselungsgehäuse elektrisch isoliert abgestützt sein. Weiterhin können entsprechende Durchführungen an dem Kapselungsgehäuse vorgesehen sein, um elektrisch aktive Teile durch die Wandung des Kapselungsgehäuses in die Umgebung des Kapselungsgehäuses herausführen. Derartige Durchführungen können beispielsweise sogenannte Freiluftdurchführungen sein. Das im Innern des Kapselungsgehäuse befindliche Isolierfluid kann vorzugsweise unter Druck stehendes Schwefelhexafluorid oder Stickstoff oder Gemische mit diesen Stoffen sein, so dass ein elektrisches Isolieren der Leistungsschalterunterbrechereinheit gegeben ist. Weiterhin kann jedoch auch vorgesehen sein, dass das Fluid einem Löschen eines Lichtbogens dient. Entsprechend kann bei einem Schaltvorgang ein Lichtbogen auftreten, welcher sogenanntes Schaltgas generiert. Dieses Schaltgas kann beispielsweise durch Erhitzen von Isoliergas oder durch ein Verdampfen von Materialien, wie beispielsweise von Kunststoffen, generiert werden.

Im Folgenden wird ein Ausführungsbeispiel der Erfindung schematisch in einer Zeichnung gezeigt und nachfolgend näher beschrieben.

Dabei zeigt die
- Figur: einen Schnitt durch eine Anordnung mit einer Leistungsschalterunterbrechereinheit und einem Kapselungsgehäuse.

Die Anordnung weist ein Kapselungsgehäuse 1 auf. Vorliegend ist das Kapselungsgehäuse 1 als Druckbehälter ausgeführt, welcher zumindest abschnittsweise Erdpotential führt. Das Kapselungsgehäuse 1 weist dabei eine im Wesentlichen rohrförmige Struktur auf, welche an den Stirnseiten jeweils durch eine kuppelartige Haube verschlossen ist. Das Kapselungsgehäuse 1 weist mehrere Flansche auf, von denen ein exemplarischer Flansch 2 in der Figur dargestellt ist. Mittels des exemplarischen Flansches 2 ist es möglich, beispielsweise unter Nutzung einer Durchführung (nicht dargestellt) einen Phasenleiter zur elektrischen Kontaktierung einer Leistungsschalterunterbrechereinheit fluiddicht sowie elektrisch isoliert in das Innere des Kapselungsgehäuses 1 einzuführen. Das Kapselungsgehäuse 1 begrenzt einen hermetisch abgeschlossenen Raum, welcher mit einem elektrisch isolierenden Gas, vorliegend Schwefelhexafluorid gefüllt ist. Das Schwefelhexalfluoridgas ist mit einem Überdruck im Innern des Kapselungsgehäuses 1 angeordnet. Aufgrund der hermetisch gekapselten Ausgestaltung des Kapselungsgehäuses 1 ist ein sporadisches Verflüchtigen des Isoliergases unter regulären Bedingungen kaum möglich. Elektrisch leitfähige Abschnitte des Kapselungsgehäuses führen Erdpotential.

Innerhalb des Kapselungsgehäuses 1 ist eine Leistungsschalterunterbrechereinheit angeordnet. Das Kapselungsgehäuse 1 begrenzt die Umgebung der Leistungsschalterunterbrechereinheit. Die Leistungsschalterunterbrechereinheit erstreckt sich entlang einer Längsachse 3. Die Leistungsschalterunterbrechereinheit weist ein erstes Lichtbogenkontaktstück 4 sowie ein zweites Lichtbogenkontaktstück 5 auf. Die beiden Lichtbogenkontaktstücke 4, 5 sind gegengleich ausgeformt und sind längs der Längsachse 3 relativ zueinander bewegbar. Zwischen den beiden Lichtbogenkontaktstücken 4, 5 ist eine Schaltstrecke 6 ausgebildet. Das zweite Lichtbogenkontaktstück 5 ist von einer Isolierstoffdüse 7 umgeben, welche in Richtung des ersten Lichtbogenkontaktstückes 4 ragt. Das erste Lichtbogenkontaktstück 4 ragt im ausgeschalteten Zustand, wie in der Figur gezeigt, teilweise in die Isolierstoffdüse 7 hinein.

Die beiden Lichtbogenkontaktstücke 4, 5 sind jeweils einem ersten Nennstromkontaktstück 8 sowie einem zweiten Nennstromkontaktstück 9 zugeordnet, wobei das erste Lichtbogenkontaktstück 4 und das erste Nennstromkontaktstück 8 sowie das zweite Lichtbogenkontaktstück 5 und das zweite Nennstromkontaktstück 9 miteinander dauerhaft elektrisch leitend kontaktiert sind, so dass die einander zugeordneten Lichtbogenkontaktstücke bzw. Nennstromkontaktstücke 4, 8; 5, 9 stets das gleiche elektrische Potential führen. Die beiden gegengleich ausgeformten Nennstromkontaktstücke 8, 9 sind längs der Längsachse 3 relativ zueinander bewegbar. Die beiden Lichtbogenkontaktstücke 4, 5 sind dabei derart in ihrer Relativbewegung bezüglich einer Relativbewegung der beiden Nennstromkontaktstücke 8, 9 synchronisiert, dass die Lichtbogenkontaktstücke 4,5 bei einem Einschaltvorgang zeitlich vor den Nennstromkontaktstücken 8, 9 kontaktieren und bei einem Ausschaltvorgang zeitlich nach den Nennstromkontaktstücken 8, 9 öffnen. Damit ist durch die Lichtbogenkontaktstücke 4, 5 ein Schutz der Nennstromkontaktstücke 8, 9 vor Erosion durch einen Lichtbogen gegeben, da dieser vorzugsweise an den beiden Lichtbogenkontaktstücken 4, 5 geführt wird.

Vorliegend ist das erste Lichtbogenkontaktstück 4 mittels eines Getriebes 10 zusätzlich bewegbar, so dass sowohl das erste als auch das zweite Lichtbogenkontaktstück 4, 5 jeweils mit entgegengesetztem Richtungssinn entlang der Längsachse 3 verschieblich angeordnet sind. Im Gegensatz dazu ist bei den beiden Nennstromkontaktstücken 8, 9 lediglich das zweite Nennstromkontaktstück 9 längs der Achse 3 bewegbar, wohingegen das erste Nennstromkontaktstück 8 relativ zur Längsachse 3 ortsfest angeordnet ist.

Das erste Lichtbogenkontaktstück 4 ist von einem Rohrstutzen 11 umgriffen. Der Rohrstutzen 11 dient einem Kontaktieren und Positionieren des ersten Nennstromkontaktstückes 8. Weiterhin begrenzt der Rohrstutzen 11 einen Abschnitt eines Schaltgaskanals, wobei während eines Schaltvorgangs in der Schaltstrecke 6 generiertes Schaltgas über den Rohrstutzen 11 aus der Schaltstrecke 6 abgeführt werden kann. Der Rohrstutzen 11 ist vorliegend koaxial zur Längsachse 3 angeordnet, wobei der Rohrstutzen 11 in einen ersten Rohrabschnitt 12 übergeht. Der erste Rohrabschnitt 12 nimmt im Wesentlichen den Querschnitt des durch den Rohrstutzen 11 gebildeten Abschnitts des Schaltgaskanals auf, so dass das Schaltgas weiter in axialer Richtung auch im Innern des ersten Rohrabschnittes 12 längs der Längsachse 3 geführt werden kann. In den ersten Rohrabschnitt 12 ragt weiterhin auch das Getriebe 10 hinein.

Das von der Schaltstrecke 6 abgewandte Ende des ersten Rohrabschnitts 12 ist beabstandet von einem Strömungsumlenkkörper 13 überspannt. Der Strömungsumlenkkörper 13 ist mit einem zweiten Rohrabschnitt 14 verbunden, der koaxial zu der Längsachse 3 ausgerichtet ist. Der Strömungsumlenkkörper 13 verschließt den zweiten Rohrabschnitt stirnseitig, an seinem von der Schaltstrecke 6 abgewandten Ende. Der zweite Rohrabschnitt 14 umgibt den ersten Rohrabschnitt 12 außenmantelseitig, so dass der erste Rohrabschnitt 12 von dem zweiten Rohrabschnitt 14 umgriffen ist und der Schaltgaskanal zwischen erstem und zweitem Rohrabschnitt 12, 13 einen Abschnitt mit ringförmigem Querschnitt 15 aufweist. Der zweite Rohrabschnitt 14 ragt an seinem der Schaltstrecke 6 zugewandten Ende frei in dem Raum hinein, wobei der zweite Rohrabschnitt 14 wiederum von einem dritten Rohrabschnitt 16 umgriffen ist, so dass zwischen dem zweiten Rohrabschnitt 14 und dem dritten Rohrabschnitt 16 der Schaltgaskanal wiederum einen ringförmigen Querschnitt 17 aufweist. Die beiden ringförmigen Querschnitte 15, 17, welche von dem ersten Rohrabschnitt 12 und dem zweiten Rohrabschnitt 14 bzw. von dem zweiten Rohrabschnitt 14 und dem dritten Rohrabschnitt 16 begrenzt sind, liegen koaxial zueinander und sind koaxial zur Längsachse 3 ausgerichtet, wobei der Abschnitt des Schaltgaskanals mit ringförmigem Querschnitt 17 zwischen dem zweiten und dem dritten Rohrabschnitt 14, 16 den Abschnitt des Schaltgaskanals mit ringförmigem Querschnitt 15, welcher zwischen erstem Rohrabschnitt 12 und zweitem Rohrabschnitt 14 angeordnet ist, umgreift.

Der dritte Rohrabschnitt 16 seinerseits ist als Tragkörper für das erste Lichtbogenkontaktstück 4 sowie das erste Nennstromkontaktstück 8 ausgebildet und dient als Phasenleiter zur Zuführung eines elektrischen Stromes zum ersten Nennstromkontaktstück 8 sowie zum ersten Lichtbogenkontaktstück 4.

Das freie Ende des zweiten Rohrabschnitts 14, welches in Richtung der Schaltstrecke 6 ragt, ist beabstandet von einem Strömungsumlenkkörper überspannt, so dass der Schaltgaskanal von dem Abschnitt mit ringförmigen Querschnitt 15 zwischen erstem Rohrabschnitt 12 und zweitem Rohrabschnitt 14 in den Abschnitt des Schaltgaskanals mit ringförmigem Querschnitt 17 zwischen zweitem Rohrabschnitt 14 und drittem Rohrabschnitt 16 übergehen kann. Der Strömungsumlenkkörper ist durch eine radial in Richtung der Längsachse 3 eingezogene umlaufende Schulter des dritten Rohrabschnitts 16 gebildet, an welcher der Rohrstutzen 11 bzw. das erste Nennstromkontaktstück 8 bündig anliegend abgestützt sind und über welche ein Strompfad zum ersten Nennstromkontaktstück 8 bzw. zum ersten Lichtbogenkontaktstück 4 gegeben ist.

Weiterhin ist am dritten Rohrabschnitt 16 außenmantelseitig eine Steckbuchse 18 angeordnet. Über die Steckbuchse 18 ist eine Kontaktierung, beispielsweise eines mittels einer Freiluftdurchführung über den exemplarischen Flansch 2 eingeführten Phasenleiters, mit dem ersten Nennstromkontaktstück 8 sowie dem ersten Lichtbogenkontaktstück 4 ermöglicht.

Der Abschnitt mit ringförmigem Querschnitt 17, welcher zwischen dem zweiten Rohrkörper 14 sowie dem dritten Rohrkörper 16 angeordnet ist, ist an seinem von der Schaltstrecke 6 abgewandten Ende mit axialen Austrittsöffnungen 19 versehen. Die axialen Austrittsöffnungen 19 laufen möglichst symmetrisch verteilt um die Längsachse 3 herum, so dass der Schaltgaskanal, über die Austrittsöffnungen 19 mit der Umgebung der Leistungsschalterunterbrechereinheit verbunden ist. Die Umgebung der Leistungsschalterunterbrechereinheit ist durch das Kapselungsgehäuse 1 abgeschlossen. Über die Austrittsöffnungen 19 kann Schaltgas in Richtung der Längsachse 3 in die Umgebung der Leistungsschalterunterbrechereinheit austreten.

Zur Abstützung der Leistungsschalterunterbrechereinheit gegenüber dem Kapselungsgehäuse 1 ist ein koaxial zur Längsachse 3 ausgerichteter hohlkegelstumpfartiger Stützisolator 20 eingesetzt. Die axialen Austrittsöffnungen 19 sind außen mantelseitig am Stützisolator 20 umlaufend angeordnet.

Der Schaltgaskanal, welcher die Schaltstrecke 6 bis zu den Austrittsöffnungen 19 mit der Umgebung der Leistungsschalterunterbrechereinheit verbindet, weist in seinem Verlauf mehrere Abschnitte auf, welche jeweils einen ringförmigen Querschnitt 15, 17 aufweisen. Um die einzelnen Rohrabschnitte 12, 14, 16, insbesondere in radialer aber auch in axialer Richtung, zueinander festzulegen, sind im Verlauf des Schaltgaskanals mehrere Barrieren 21a, 21b, 21c, 21d, 21e angeordnet. Die Barrieren sind im Verlauf des Schaltgaskanals beabstandet zueinander angeordnet, wobei jede der Barrieren 21a, 21b, 21c, 21d, 21e strukturell als ringförmiges Lochblech ausgebildet ist, welches jeweils azimutal einen Rohrabschnitt umgreift und jeweils seinerseits azimutal von einem weiteren Rohrabschnitt umgriffen ist. Mit den verschiedenen ringförmigen Querschnitten 15, 17 weist der Schaltgaskanal verschiedene Abschnitte auf, welche durch die Barrieren 21a, 21b, 21c, 21d, 21e unterteilt sind. Entsprechend entstehen Rückstaubereiche an den Barrieren 21a, 21b, 21c, 21d, 21e, wodurch ein durch den Schaltgaskanal abströmendes Schaltgas aus der Schaltstrecke 6 in Richtung der Mündungsöffnungen 19 mehrfach gestaut, verwirbelt und wieder entspannt wird. Entsprechend entstehen längs des Schaltgaskanals wellenartige Rückstauungen eines strömenden Schaltgases, wodurch dieses besonders günstig verwirbelt und gekühlt wird. Weiterhin ist vorgesehen, dass in Richtung der Längsachse 3 jede der Barrieren 21a, 21b, 21c, 21d, 21e versetzt zu den anderen Barrieren 21a, 21b, 21c, 21d, 21e angeordnet ist. Durch den Versatz der Barrieren 21a, 21b, 21c, 21d, 21e können die Rohrabschnitte 14, 15, 16 eine elastische Verformung vollziehen. Damit können Stöße bzw. Schwingungen gedämpft werden, so dass Stöße zwischen den Barrieren 21a, 21b, 21c, 21d, 21e nicht direkt übertragen werden können.

## Patentansprüche

1. Anordnung aufweisend eine Leistungsschalterunterbrechereinheit mit einer zwischen einem ersten und einem zweiten Lichtbogenkontaktstück (4, 5) angeordneten Schaltstrecke (6) und einem die Schaltstrecke (6) mit einer Umgebung der Leistungsschalterunterbrechereinheit verbindenden Schaltgaskanal, in dessen Verlauf eine einen Strömungswiderstand des Schaltgaskanals vergrößernde Barriere (21a, 21b, 21c, 21d, 21e) angeordnet ist, wobei
eine erste und eine zweite Barriere (21a, 21b, 21c, 21d, 21e) innerhalb des Schaltgaskanals aufeinander folgend voneinander beabstandet angeordnet sind, wobei zwischen einem von einem zweiten Rohrabschnitt (14) umgriffenen ersten Rohrabschnitt (12) und dem zweiten Rohrabschnitt (14) zumindest eine der Barrieren (21a, 21b, 21c, 21d, 21e) angeordnet ist,
**dadurch gekennzeichnet, dass**
die zumindest eine Barriere (21a, 21b, 21c, 21d, 21e) mit zumindest einem, insbesondere beiden Rohrabschnitten (12, 14) winkelstarr verbunden ist, so dass die Rohrabschnitte (12, 14) relativ zueinander fixiert sind.

2. Anordnung nach Anspruch 1,
**dadurch gekennzeichnet, dass**
der Schaltgaskanal zwischen den beiden Rohrabschnitten (12, 14) einen ringförmigen Querschnitt (15) aufweist, wobei der Schaltgaskanal innerhalb des ersten Rohrabschnittes (12) und innerhalb des ringförmigen Querschnitts (15) auf dem Weg von der Schaltstrecke zu einer Schaltgasausströmöffnung (19) mit entgegengesetztem Richtungssinn vom Schaltgas durchströmbar ist.

3. Anordnung nach Anspruch 2,
**dadurch gekennzeichnet, dass**
zumindest eine der Barrieren (21a, 21b, 21c, 21d, 21e) ein Lochblech aufweist.

4. Anordnung nach Anspruch 3,
**dadurch gekennzeichnet, dass**
in einem Abschnitt des Schaltgaskanals mit ringförmigem Querschnitt (15, 17) zumindest eine Ringscheibe aus Lochblech als Barriere (21a, 21b, 21c, 21d, 21e) eingesetzt ist.

5. Anordnung nach einem der Ansprüche 1 bis 4,
**dadurch gekennzeichnet, dass**
der erste und der zweite Rohrabschnitt (12, 14) von einem dritten Rohrabschnitt (16) umgriffen sind, so dass zwei Abschnitte mit ringförmigen Querschnitten (15, 17) im Verlauf des Schaltgaskanals gebildet sind, in welchen jeweils zumindest eine Barriere (21a, 21b, 21c, 21d, 21e) angeordnet ist.

6. Anordnung nach einem der Ansprüche 1 bis 5,
**dadurch gekennzeichnet, dass**
die Leistungsschalterunterbrechereinheit von einem Kapselungsgehäuse (1) umgeben ist.

## Claims

1. Arrangement comprising a circuit breaker unit having a contact gap (6) that is arranged between a first arcing contact piece (4) and a second arcing contact piece (5), and having a switching gas channel that connects the contact gap (6) to an environment of the circuit breaker unit, and having a barrier (21a, 21b, 21c, 21d, 21e) that increases a flow resistance of the switching gas channel and is arranged in the run of said switching gas channel, wherein a first and a second barrier (21a, 21b, 21c, 21d, 21e) are arranged in succession at a distance from one another within the switching gas channel, wherein at least one of the barriers (21a, 21b, 21c, 21d, 21e) is arranged between a first pipe section (12) and a second pipe section (14), said first pipe section being encompassed by said second pipe section (14),
**characterized in that** the at least one barrier (21a, 21b, 21c, 21d, 21e) is connected in an angular rigid manner to at least one, in particular the two, pipe sections (12, 14) so that the pipe sections (12, 14) are fixed relative to one another.

2. Arrangement according to Claim 1,
**characterized in that** the switching gas channel has an annular cross section (15) between the two pipe sections (12, 14), wherein switching gas can flow through the switching gas channel within the first pipe section (12) and flow within the annular cross section (15) in an opposite direction on the way from the contact gap to a switching gas discharge opening (19).

3. Arrangement according to Claim 2,
**characterized in that** at least one of the barriers (21a, 21b, 21c, 21d, 21e) comprises a perforated metal plate.

4. Arrangement according to Claim 3,
**characterized in that** at least one annular disc that is made from perforated metal plate is inserted as a barrier (21a, 21b, 21c, 21d, 21e) in a section of the switching gas channel that has an annular cross section (15, 17).

5. Arrangement according to any one of Claims 1 to 4,
**characterized in that** the first pipe section (12) and the second pipe section (14) are encompassed by a third pipe section (16) so that two sections that have annular cross sections (15, 17) are formed in the run of the switching gas channel and at least one barrier (21a, 21b, 21c, 21d, 21e) is arranged respectively in said sections.

6. Arrangement according to any one of Claims 1 to 5,
**characterized in that** the circuit breaker unit is encompassed by a containing housing (1).

## Revendications

1. Agencement comportant une unité d'interruption de disjoncteur, comprenant un espace (6) de coupure disposé entre une première et une deuxième pièces (4, 5) de contact d'arc électrique et un conduit pour du gaz de coupure, qui met l'espace (6) de coupure en communication avec ce qui entoure l'unité d'interruption de disjoncteur et dans le tracé duquel est montée une barrière (21a, 21b, 21c, 21d, 21e) augmentant la résistance à l'écoulement du conduit pour le gaz de coupure, dans lequel
une première et une deuxième barrières (21a, 21b, 21c, 21d, 21e) sont disposées à distance l'une de l'autre en se suivant dans le conduit pour le gaz de coupure, dans lequel au moins l'une des barrières (21a, 21b, 21c, 21d, 21e) est disposée entre un premier tronçon (12) tubulaire enveloppé par un deuxième tronçon (14) tubulaire et le deuxième tronçon (14) tubulaire,
**caractérisé en ce que**
la au moins une barrière (21a, 21b, 21c, 21d, 21e) est reliée d'une manière fixe angulairement au au moins un, notamment aux deux tronçons (12, 14) tubulaires, de manière à immobiliser l'un par rapport à l'autre les tronçons (12, 14) tubulaires.

2. Agencement suivant la revendication 1,
**caractérisé en ce que**
le conduit pour le gaz de coupure a une section (15) transversale annulaire entre les deux tronçons (12, 14) tubulaires, le conduit pour le gaz de coupure pouvant, dans le première tronçon (12) tubulaire et dans la section (15) transversale annulaire, sur le chemin allant de l'espace de coupure à une ouverture (19) de sortie du gaz de coupure, être parcouru par du gaz de coupure en sens contraire.

3. Agencement suivant la revendication 2,
**caractérisé en ce qu'**
au moins l'une des barrières (21a, 21b, 21c, 21d, 21e) a une tôle trouée.

4. Agencement suivant la revendication 3,
**caractérisé en ce que**
dans un tronçon du conduit pour le gaz de coupure de section (15, 17) transversale annulaire est inséré au moins un disque annulaire constitué d'une tôle trouée en tant que barrière (21a, 21b, 21c, 21d, 21e).

5. Agencement suivant l'une des revendications 1 à 4,
**caractérisé en ce que**
le premier et le deuxième tronçons (12, 14) tubulaires sont enveloppés d'un troisième tronçon (16) tubulaire, de manière à former deux tronçons de section (15, 17) transversale annulaire dans le tracé du conduit pour le gaz de coupure, dans lesquels au moins une barrière (21a, 21b, 21c, 21d, 21e) est disposée respectivement.

6. Agencement suivant l'une des revendications 1 à 5,
**caractérisé en ce que**
l'unité d'interruption de disjoncteur est entourée d'un boîtier (1) de blindage.
